# EUROPÄISCHE PATENTSCHRIFT

(11) **EP 1 247 286 B1**
(45) Veröffentlichungstag und Bekanntmachung des Hinweises auf die Patenterteilung: **05.07.2006**
(21) Anmeldenummer: 01911342.2
(22) Anmeldetag: 08.01.2001
(51) Int. Cl.: H01H 25/00, H01H 15/10

(54) **ELEKTRISCHER SCHALTER**
ELECTRIC SWITCH
COMMUTATEUR ELECTRIQUE

(30) Priorität: 10.01.2000 DE 10000598
(43) Veröffentlichungstag der Anmeldung: 09.10.2002
(73) Patentinhaber: Delphi Technologies Inc., Troy, MI 48007 (US)
(72) Erfinder: RUDOLPH, Gerd, 55429 Aspisheim (DE); SOTTONG, Sascha, 55444 Eckenroth (DE)
(74) Vertreter: Becker, Bernd
(86) Internationale Anmeldenummer: PCT/DE2001/000092
(87) Internationale Veröffentlichungsnummer: WO 2001/052291

(56) Entgegenhaltungen:
- EP-A- 0 131 304
- DE-A- 2 706 463
- DE-A- 3 411 597
- DE-U- 29 500 869
- US-A- 4 046 980
- US-A- 4 857 682
- US-A- 5 147 990

## Beschreibung

Die Erfindung bezieht sich auf einen elektrischen Schalter mit einem in einem Gehäuse verschiebbar gelagerten Betätigungselement, das über Schaltnocken zugeordnete, mit Anschlußkontakten in Verbindung stehende Schaltkontakte beaufschlagt, wobei zwischen jedem Schaltnocken und dem zugeordneten Schaltkontakt ein endseitig gehäusefester Betätiger angeordnet ist, dessen freies Ende den Schaltkontakt beaufschlagt, und der einen zu einem zugeordneten Schaltnocken korrespondierenden Nocken trägt.

Solche Schalter werden oftmals als Spiegelverstellschalter oder Sitzverstellschalter in Kraftfahrzeugen eingesetzt, wobei ein Betätigungselement in der Regel in mehrere Richtungen verschiebbar ist, um unterschiedliche Schaltfunktionen in einem Schalter zu realisieren. Nach dem Loslassen des Betätigungselementes kehrt dieses in seine Null-Lage zurück. Zur Ausführung der Schaltfunktionen ist zwischen dem Betätigungselement und zugeordneten Schaltkontakte mindestens ein Schaltglied angeordnet. Das Schaltglied dient zur Umformung der horizontalen Schiebebewegungen des Betätigungselementes in vertikale Beaufschlagungsrichtungen für zugeordnete Schaltkontakte. Als nachteilig erweist sich die Anordnung der Schaltkontakte, die einem Boden eines Gehäuses des Schalters in einem relativ großen Abstand zueinander zugeordnet sind. Aufgrund dieser Anordnung der Schaltkontakte ist entweder eine relativ große, die Schaltkontakte tragende Leiterplatte oder ein in den gesamten Boden des Gehäuses eingelassenes Stanzgitter zur Kontaktierung der Anschlußkontakte notwendig, wodurch der Schalter einen entsprechend umfangreichen und somit teuren Aufbau aufweist.

Im weiteren wird der Aufbau des Schalters durch die Anordnung von mindestens einem Schaltglied im Inneren des Gehäuses komplexer. Um die Rückstellbewegung des Betätigungselementes in die Null-Lage sicherzustellen, wirkt das Betätigungselement mit einer Schaltkulisse zusammen oder das Schaltelement ist entsprechend federbelastet und bewirkt die Rückstellung des Betätigungselementes. Die Anordnung des Schaltgliedes ist weiterhin notwendig, um bei einem relativ kleinen Schaltweg des Schaltkontaktes einen hinreichend großen Verschiebeweg des Betätigungselementes zu ermöglichen.

Aus der US-A-5 147 990 ist ein elektrischer Schalter mit einem in einem Gehäuse verschiebbar gelagerten Betätigungselement bekannt, das über einen Schaltnocken zugeordnete, mit Anschlusskontakten in Verbindung stehende Schaltkontakte beaufschlagt. Zwischen dem Schaltnocken und dem zugeordneten Schaltkontakt ist ein endseitig gehäusefester Betätiger angeordnet, dessen freies Ende den Schaltkontakt beaufschlagt, wobei in der Betätiger einen einem Schaltkontakt zugeordneten Nocken trägt. In einer ersten Ausführungsform des Schalters sind zwei Betätiger diametral gegenüberliegend in einem Gehäuse befestigt. In einer zweiten Ausführungsform des Schalters sind zwei Betätigerversetzt zueinander an gegenüberliegenden Gehäusewänden befestigt. Beim Hin- und Herschieben des Betätigungselementes wird jeweils einer der Betätiger beaufschlagt.

Die DE 34 11 597 A1 beschreibt einen Schiebeschalter mit einem Gehäuse, in den ein Betätigungselement verschiebbar gelagert ist. In dem Gehäuse sind schwenkbar gelagerte Betätiger federbelastet zur Beaufschlagung von zugeordneten Schaltkontakten angeordnet. Die Betätiger sind winkelförmig ausgebildet, wobei ein erster Arm einen dem Schaltkontakt zugeordneten Nocken aufweist und ein zweiter Arm als Feder ausgebildet ist und sich in einem Schlitz des Gehäuses abstützt. An der Verbindungsstelle der Arme ist ein Lager ausgebildet, mit dem die Betätiger auf einer gehäusefesten Achse schwenkbar gelagert sind. Beim Verschieben des Betätigungselementes gelang eine daran ausgebildete Ausnehmung in verrastenden Eingriff mit einer Nase des ersten Armes des Betätigers. Hierbei wird der erste Arm zur Betätigung des zugeordneten Schaltkontaktes entgegen der federnden Wirkung des zweiten Armes beaufschlagt.

Es ist Aufgabe der Erfindung, einen elektrischen Schalter der eingangs genannten Art zu schaffen, der bei einer gewährleisteten Funktionssicherheit einen relativ einfachen und somit kostengünstigen Aufbau aufweist.

Erfindungsgemäß wird die Aufgabe dadurch gelöst, daß
- das Betätigungselement kreuzweise verschiebbar in dem Gehäuse gelagert ist, wobei zumindest in jeder Schieberichtung jeweils ein Schaltkontakt beaufschlagbar ist und
- die Schaltkontakte parallel sowie unmittelbar benachbart zu einer seitlichen Gehäusewand angeordnet und die Betätiger an einer gegenüberliegenden Gehäusewand einstückig angeformt sind.

Der gehäusefeste Betätiger wirkt somit wie eine einseitig eingespannte Blattfeder und formt durch seinen Nocken die von dem Betätigungselement über dessen Schaltnocken eingeleitete horizontale Schiebebewegung in eine vertikale Schaltbewegung zur.Beaufschlagung des zugeordneten Schaltkontaktes um. Ferner bewirkt der Betätiger aufgrund seiner Elastizität die Rückstellbewegung des ßetätigungselementes nach dessen Loslassen. Durch die Anordnung der Schaltkontakte ist es möglich, die für die Schaltkontakte benötigten elektrischen Verbindungen ebenfalls auf diese relativ kleine Fläche zu begrenzen. Der Hebelweg der Betätiger ist auf die für die Schaltvorgange benötigten Kraft- und Wogeverhältnisse abgestimmt. Aufgrund der Anformung der Betätiger an einer Gehäusewand ist keine zusätzliche Montage zur Anordnung der Betätiger notwetldig ist. Die kreuzweise Verschiebbarkeit des Betätigungselementes stellt sicher, daß eine Vielzahl von Schaltvorgängen durch unterschiedliche, sinnfällige Betätigungsrichtungen des Betätigungselementes ausgeführt werden können, wobei die Schaltkontakte unabhängig von den Betätigungsrichtungen angeordnet sind.

Um die Funktionssicherheit des Schalters weiterhin zu erhöhen, tragen nach einer Ausgestaltung der Erfindung die Schaltnocken und die Nocken auf ihren benachbarten Flächen gegenläufige schiefe Ebenen. Die flächenmäßige Auflage des Schaltnockens auf dem zugeordneten Nocken führt gegenüber einner punktuellen Auflage zu einer Verbesserung der Schaltsicherheit. Über die Gestaltung der Neigung der korrespondierenden schiefen Ebenen lassen sich die Haptik und die Übersetzung des Betätigungsweges zu dem Schaltweg abstimmen.

Nach einer vorteilhaften Weiterbildung der Erfindung sind die Betätiger aus Kunststoff gefertigt und an der zugeordneten Gehäusewand angeformt. Das Gehäuse wird mitsamt den Betätigern in einem Arbeitsgang als Spritzgußteil gefertigt.

Um eine linien- oder punktförmige Beaufschlagung des Schaltelementes zu erzielen, trägt zweckmäßigerweise jeder Betätiger an seinem freien Ende einen auf den Schaltkontakt wirkenden Ansatz.

Bevorzugt ist das Betätigungselement verdrehbar in dem Gehäuse gelagert.

Zweckmäßigerweise wirkt das Betätigungselement mit Federelementen zusammen. Die Federelemente sind zur Beeinflussung des taktilen Schaltempfindens vorgesehen.

Zur Erzielung einer einfachen Lagerung des Betätigungselementes bei gleichzeitig einfachem Aufbau desselben, umfaßt das Betätigungselement ein Griffstück und eine Betätigungsplatte mit zwischengeordnetem Führungsansatz, wobei der Führungsansatz gehäuseseitig gelagert ist. Somit stellen das Griffstück und die Betätigungsplatte im wesentlichen die horizontale und der Führungsansatz die vertikale Führung des Betätigungselementes sicher.

Bei einem relativ einfachen mechanischen Aufbau des Schalters ist der Führungsansatz in einem Deckel des Gehäuses mit Spiel gehalten. Darüberhinaus trägt bevorzugt die Betätigungsplatte die Schaltnocken. Sonach besteht der Schalter aus einer geringen Anzahl von Einzelbauteilen, wobei die Betätigungsplatte mitsamt den Schaltnocken einstückig im Kunststoffspritzgußverfahren herstellbar ist.

Gemäß einer weiteren vorteilhaften Ausgestaltung der Erfindung sind die Schaltkontakte in Dome einer Schaltmatte eingesetzt und beaufschlagen ein Stanzgitter oder eine Leiterplatte. Aufgrund der Materialeigenschaften der Schaltmatte und der konstruktiven Gestaltung der Dome ist beim Verschieben und/oder Verdrehen des Betätigungselementes ein Widerstand beim Beaufschlagen des Schaltkontaktes haptisch wahrnehmbar.

Nach einer alternativen Ausgestaltung sind die Schaltkontakte als einer Leiterplatte oder einem Stanzgitter zugeordnete Mikroschalter ausgebildet. Die Mikroschalter sind im Handel erhältlich und arbeiten bei geringstem Platzbedarf zuverlässig.

Um eine Vielzahl von Schaltkontakten auf einer relativ kleinen Grundfläche des Gehäuses anzuordnen, sind die durch die Schiebebewegung des Betätigungselementes beaufschlagten Schaltkontakte mit den zugeordneten Betätigern in einer anderen horizontalen Ebene des Gehäuses angeordnet als die durch die Drehbewegung beaufschlagten Schaltkontakte.

Alternativ sind bevorzugt die durch die Schiebebewegung des Betätigungselementes beaufschlagten Schaltkontakte zu den durch die Drehbewegung beaufschlagten Schaltkontakte in einer Ebene sowie versetzt und die zugeordneten Betätiger in unterschiedlichen horizontalen Ebenen des Gehäuses angeordnet.

Es versteht sich, daß die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Die Erfindung wird im folgenden anhand eines Ausführungsbeispieles unter Bezugnahme auf die zugehörigen Zeichnungen näher erläutert. Es zeigen:
- Fig.1: eine Seitenansicht eines erfindungsgemäßen elektrischen Schalters,
- Fig.2: eine Darstellung eines Teilschnittes der Einzelheit II nach Fig. 1,
- Fig.3: eine Darstellung eines Schnittes gemäß Linie III-III nach Fig. 1,
- Fig.4: eine Darstellung eines Schnittes gemäß Linie IV-IV nach Fig. 3 und
- Fig.5: eine perspektivische Darstellung eines Kraftfahrzeugsitzes, der mittels des Schalters nach Fig. 1 verstellbar ist.

Der elektrische Schalter umfaßt ein Betätigungselement 1, das im wesentlichen aus einem Griffstück 2, einem Führungsansatz 3 und einer Betätigungsplatte 4 besteht, wobei der Führungsansatz 3 in einem Deckel 5 eines Gehäuses 6 verschiebbar gelagert ist. Hierzu weist der gehäusefeste Deckel 5, der als Blende für das Gehäuse 6 ausgebildet werden kann, kreuzweise zueinander verlaufende Langlöcher 7 auf, die das Betätigungselement 1 in seiner Verschiebbarkeit begrenzen.

Die Betätigungsplatte 4 des Betätigungselementes 1 trägt auf der einem Boden 8 des Gehäuses 6 zugewandten Seite Schaltnokken 9, deren freie Enden jeweils mit einer schiefen Ebene 10 versehen sind. Jedem Schaltnocken 9 ist ein Nocken 20 eines Betätigers 11 zugeordnet, der an einer Gehäusewand 12 angeformt ist. Die Betätiger 11 erstrecken sich parallel zueinander in das Gehäuse 6, wobei das freie Ende jedes Betätigers 11 oberhalb eines Schaltkontaktes 13 angeordnet ist. Die Schaltkontakte 13 sind parallel zueinander im Bereich einer Gehäusewand 14 angeordnet, die der die Betätiger 11 tragenden Gehäusewand 12 gegenüberliegt.

Die Schaltkontakte 13 sind in Dome 15 einer Schaltmatte 16 eingesetzt und wirken bei einer Beaufschlagung durch zugeordnete Betätiger 11 mit einer auf dem Boden 8 des Gehäuses 6 befestigten Leiterplatte 17 zusammen. An der Leiterplatte 17 sind Anschlußkontakte 18 zur Verbindung des Schalters mit einem Bordnetz eines Kraftfahrzeuges angeordnet, die nach außen ragen.

Um die vertikale Verschieberichtung des Betätigungselementes 1 und somit die der Schaltnocken 9 in eine horizontale Beaufschlagungsrichtung der entsprechenden Betätiger 11 umzuformen, sind die Nocken 20 der Betätiger 11 als schiefe Ebenen 19 ausgeformt, wobei die schiefe Ebene 19 jedes Betätigers 11 zu der schiefen Ebene 10 des zugeordneten Schaltnockens 9 und zu der entsprechenden Verschieberichtung des Betätigungselementes 1 korrespondiert. Darüberhinaus resultiert aus einer entsprechenden Auslegung der korrespondierenden schiefen Ebenen 10, 19 eine bestimmte Übersetzung, also ein bestimmtes Verhältnis, zwischen einem Verschiebeweg des Betätigungselementes 1 und einem Beaufschlagungsweg des entsprechenden Schaltkontaktes 13. Somit ist es möglich, einen relativ großen Betätigungsweg des Betätigungselementes 1 bei einem relativ kleinen Beaufschlagungsweg der Schaltkontakte 13 zu erzielen.

Der elektrische Schalter dient zur Steuerung nicht dargestellter Stellmotoren für Verstellbewegungen eines Sitzes 21 entsprechend den Doppelpfeilen 22, 23. Nach einem Verschieben des Betätigungselementes 1 in Richtung des Pfeils 24 erfolgt eine Beaufschlagung des zugeordneten Schaltkontaktes 13 durch das Niederdrücken des entsprechenden Betätigers 11 über den zugeordneten Schaltnocken 9 und den korrespondierenden Nocken 20, wonach ein Stellmotor den Sitz 21 nach vorne bewegt. Nach einem Verschieben des Betätigungselementes 1 in Richtung des Pfeils 25 verfährt ein Stellmotor den Sitz nach hinten, da der dieser Verschieberichtung zugeordnete Schaltkontakt 13 von dem entsprechenden Betätiger 11 beaufschlagt und sonach der Stellmotor angesteuert wird. Zum Anheben und Absenken des Sitzes 21 wird das Betätigungselement 1 gemäß den Richtungen der Pfeile 26, 27 verschoben, worauf eine Beaufschlagung des jeweils zugeordneten Schaltkontaktes 13 analog zu den zuvor geschilderten Vorgängen erfolgt.

Die jeweilige Endlage des Betätigungselementes 1 in einer der Richtungen der Pfeile 24, 25, 26, 27 wird bei Anlage des Führungsansatzes 3 an dem entsprechenden Ende des Langloches 7 erreicht, wodurch die Schaltkontakte 13 vor einer mechanischen Überlastung geschützt sind. Aus jeder der Endlagen kehrt das Betätigungselement 1 aufgrund der Elastizität des Kunststoffes aus dem die Betätiger 11 gefertigt sind und die damit verbundene Rückstellbewegung des jeweils beaufschlagten Betätigers 11 in seine Null-Lage zurück, in dem die schiefe Ebene 10 des Schaltnockens 9 von der schiefen Ebene 19 des Nockens 20 des Betätigers 11 abgleitet.

## Patentansprüche

1. Elektrischer Schalter mit einem in einem Gehäuse (6) verschiebbar gelagerten Betätigungselement (1), das über Schaltnocken (9) zugeordnete, mit Anschlußkontakten (18) in Verbindung stehende Schaltkontakte (13) beaufschlagt, wobei zwischen jedem Schaltnocken (9) und dem zugeordneten Schaltkontakt (13) ein endseitig gehäusefester Betätiger (11) angeordnet ist, dessen freies Ende den Schaltkontakt (13) beaufschlagt, und der einen zu einem zugeordneten Schaltnocken (9) korrespondierenden Nocken (20) trägt, **dadurch gekennzeichnet , daß**
- das Betätigungselement (1) kreuzweise verschiebbar in dem Gehäuse (6) gelagert ist, wobei zumindest in jeder Schieberichtung jeweils ein Schaltkontakt (13) beaufschlagbar ist und
- die Schaltkontakte (13) parallel sowie unmittelbar benachbart zu einer seitlichen Gehäusewand (14) angeordnet und die Betätiger (11) an einer gegenüberliegenden Gehäusewand (12) einstückig angeformt sind.

2. Elektrischer Schalter nach Anspruch 1, **dadurch gekennzeichnet , daß** die Schaltnocken (9) und die Nocken (20) auf ihren benachbarten Flächen gegenläufige schiefe Ebenen (10, 19) tragen.

3. Elektrischer Schalter nach Anspruch 1 oder 2, **dadurch gekennzeichnet , daß** die Betätiger (11) aus Kunststoff gefertigt sind.

4. Elektrischer Schalter nach einem der Ansprüche 1 bis 3,
**dadurch gekennzeichnet , daß** jeder Betätiger (11) an seinem freien Ende einen auf den Schaltkontakt (13) wirkenden Ansatz trägt.

5. Elektrischer Schalter nach einem der Ansprüche 1 bis 4,
**dadurch gekennzeichnet , daß** das Betätigungselement (1) verdrehbar in dem Gehäuse (6) gelagert ist.

6. Elektrischer Schalter nach einem der Ansprüche 1 bis 5,
**dadurch gekennzeichnet , daß** das Betätigungselement (1) mit Federelementen zusammenwirkt.

7. Elektrischer Schalter nach einem der Ansprüche 1 bis 6, **dadurch gekennzeichnet , daß** das Betätigungselement (1) ein Griffstück (2) und eine Betätigungsplatte (4) mit zwischengeordnetem Führungsansatz (3) umfaßt, wobei der Führungsansatz (3) gehäuseseitig gelagert ist.

8. Elektrischer Schalter nach Anspruch 7, **dadurch gekennzeichnet , daß** der Führungsansatz (3) in einem Deckel (5) des Gehäuses (6) mit Spiel gehalten ist.

9. Elektrischer Schalter nach Anspruch 8, **dadurch gekennzeichnet , daß** die Betätigungsplatte (4) die Schaltnocken (9) trägt.

10. Elektrischer Schalter nach einem der Ansprüche 1 bis 4, **dadurch gekennzeichnet , daß** die Schaltkontakte (13) in Dome (15) einer Schaltmatte (16) eingesetzt sind und ein Stanzgitter oder eine Leiterplatte (17) beaufschlagen.

11. Elektrischer Schalter nach einem der Ansprüche 1 bis 4, **dadurch gekennzeichnet , daß** die Schaltkontakte (13) als einer Leiterplatte (17) oder einem Stanzgitter zugeordnete Mikroschalter ausgebildet sind.

12. Elektrischer Schalter nach einem der Ansprüche 1 bis 10, **dadurch gekennzeichnet , daß** die durch die Schiebebewegung des Betätigungselementes (1) beaufschlagten Schaltkontakte (13) mit den zugeordneten Betätigern (11) in einer anderen horizontalen Ebene des Gehäuses (6) angeordnet sind als die durch die Drehbewegung beaufschlagten Schaltkontakte.

13. Elektrischer Schalter nach einem der Ansprüche 1 bis 10, **dadurch gekennzeichnet , daß** die durch die Schiebebewegung des Betätigungselementes (1) beaufschlagten Schaltkontakte (13) zu den durch die Drehbewegung beaufschlagten Schaltkontakte in einer Ebene sowie versetzt und die zugeordneten Betätiger (11) in unterschiedlichen horizontalen Ebenen des Gehäuses (6) angeordnet sind.

## Claims

1. Electric switch having an actuating element (1) mounted displaceably in a housing (6) and which acts upon assigned switching contacts (13) connected to connection contacts (18) via control cams (9), wherein an end-side housing-fixed actuator (11), the free end of which acts upon the switching contact (13), and which supports a cam (20) corresponding to an assigned control cam (9), is arranged between each control cam (9) and the assigned switching contact (13), **characterised in that**
- the actuating element (1) is mounted to be displaceable cross-wise in the housing (6), wherein at least in each sliding direction, in each case one switching contact (13) can be acted upon and
- the switching contacts (13) are arranged parallel to and directly adjacent a lateral housing wall (14) and the actuators (11) are moulded in one piece onto an opposing housing wall (12).

2. Electric switch according to claim 1, **characterised in that** the control cams (9) and the cams (20) support planes (10, 19) slanting in opposite directions on their adjacent surfaces.

3. Electric switch according to claim 1 or 2, **characterised in that** the actuators (11) are manufactured from plastic.

4. Electric switch according to one of claims 1 to 3, **characterised in that** each actuator (11) at its free end supports a projection acting on the switching contact (13).

5. Electric switch according to one of claims 1 to 4, **characterised in that** the actuating element (1) is mounted to be rotatable in the housing (6).

6. Electric switch according to one of claims 1 to 5, **characterised in that** the actuating element (1) cooperates with spring elements.

7. Electric switch according to one of claims 1 to 6, **characterised in that** the actuating element (1) comprises a handle (2) and an actuating plate (4) with intermediately arranged guide projection (3), wherein the guide projection (3) is mounted on the housing side.

8. Electric switch according to claim 7, **characterised in that** the guide projection (3) is mounted with clearance in a lid (5) of the housing (6).

9. Electric switch according to claim 8, **characterised in that** the actuating plate (4) supports the control cams (9).

10. Electric switch according to one of claims 1 to 4, **characterised in that** the switching contacts (13) are inserted in domes (15) of a switching mat (16) and act upon a pressed screen or a printed circuit board (17).

11. Electric switch according to one of claims 1 to 4, **characterised in that** the switching contacts (13) are designed as microswitches assigned to a printed circuit board (17) or a pressed screen.

12. Electric switch according to one of claims 1 to 10, **characterised in that** the switching contacts (13) acted upon by the sliding movement of the actuating element (1) are arranged with the assigned actuators (11) in a different horizontal plane of the housing (6) than the switching contacts acted upon by the rotary movement.

13. Electric switch according to one of claims 1 to 10, **characterised in that** the switching contacts (13) acted upon by the sliding movement of the actuating element (1) are arranged in one plane and offset with respect to the switching contacts acted upon by the rotary movement and the assigned actuators (11) are arranged in different horizontal planes of the housing (6).

## Revendications

1. Commutateur électrique avec un élément d'actionnement (1) qui est monté mobile dans un boîtier (6) et qui, par l'intermédiaire de poussoirs de commutation (9), sollicite des contacts de commutation associés (13) reliés à des contacts de connexion (18), entre chaque poussoir de commutation (9) et le contact de commutation associé (13) étant disposé un moyen d'actionnement (11) qui est solidaire du boîtier à une extrémité, dont l'extrémité libre sollicite le contact de commutation (13) et qui porte un poussoir (20) correspondant à un poussoir de commutation associé (9), **caractérisé en ce que**
- l'élément d'actionnement (1) est monté de manière translatée en croix dans le boîtier (6), un contact de commutation (13) pouvant être sollicité à chaque fois au moins dans chaque direction de translation, et
- les contacts de commutation (13) étant disposés parallèlement à une paroi latérale de boîtier (14) et au voisinage immédiat de celle-ci, et les moyens d'actionnement (11) étant surmoulés d'un seul tenant avec une paroi de boîtier opposée (12).

2. Commutateur électrique selon la revendication 1, **caractérisé en ce que** les poussoirs de commutation (9) et les poussoirs (20) portent, sur leurs surfaces voisines, des plans inclinés de sens opposés (10, 19).

3. Commutateur électrique selon la revendication 1 ou 2, **caractérisé en ce que** les moyens d'actionnement (11) sont réalisés en matière plastique.

4. Commutateur électrique selon une des revendications 1 à 3, **caractérisé en ce que** chaque moyen d'actionnement (11) porte, à son extrémité libre, un appendice agissant sur le contact de commutation (13).

5. Commutateur électrique selon une des revendications 1 à 4, **caractérisé en ce que** l'élément d'actionnement (1) est monté à rotation dans le boîtier (6).

6. Commutateur électrique selon une des revendications 1 à 5, **caractérisé en ce que** l'élément d'actionnement (1) coopère avec des éléments élastiques.

7. Commutateur électrique selon une des revendications 1 à 6, **caractérisé en ce que** l'élément d'actionnement (1) comprend une pièce de préhension (2) et une plaque d'actionnement (4) avec appendice de guidage intercalé (3), l'appendice de guidage (3) étant supporté côté boîtier.

8. Commutateur électrique selon la revendication 7, **caractérisé en ce que** l'appendice de guidage (3) est maintenu avec jeu dans un couvercle (5) du boîtier (6).

9. Commutateur électrique selon la revendication 8, **caractérisé en ce que** la plaque d'actionnement (4) porte les poussoirs de commutation (9).

10. Commutateur électrique selon une des revendications 1 à 4, **caractérisé en ce que** les contacts de commutation (13) sont logés dans des plots (15) d'un tapis de commutation (16) et sollicitent une grille estampée ou une plaque de circuit imprimé (17).

11. Commutateur électrique selon une des revendications 1 à 4, **caractérisé en ce que** les contacts de commutation (13) sont conformés en commutateurs miniatures associés à une plaque de circuit imprimé (17) ou à une grille estampée.

12. Commutateur électrique selon une des revendications 1 à 10, **caractérisé en ce que** les contacts de commutation (13) sollicités par le mouvement de translation de l'élément d'actionnement (1) sont disposés, avec les moyens d'actionnement associés (11), dans un autre plan horizontal du boîtier (6) que les contacts de commutation sollicités par le mouvement de rotation.

13. Commutateur électrique selon une des revendications 1 à 10, **caractérisé en ce que** les contacts de commutation (13) sollicités par le mouvement de translation de l'élément d'actionnement (1) sont disposés, par rapport aux contacts de commutation sollicités par le mouvement de rotation, dans un même plan et de manière décalée, et les moyens d'actionnement associés (11) sont disposés dans des plans horizontaux différents du boîtier (6).
